# EUROPÄISCHE PATENTSCHRIFT

(11) **EP 0 572 814 B1**
(45) Veröffentlichungstag und Bekanntmachung des Hinweises auf die Patenterteilung: **04.10.1995**
(21) Anmeldenummer: 93107261.5
(22) Anmeldetag: 05.05.1993
(51) Int. Cl.: E04H 5/02, E04B 1/348

(54) **Mehrgeschossiger Baukörper für chemische Anlagen**
Multi-storey structural unit for chemical installations
Ensemble structurel à étages multiples pour des installation chimiques

(30) Priorität: 05.06.1992 DE 4218615
(43) Veröffentlichungstag der Anmeldung: 08.12.1993
(73) Patentinhaber: NUKEM GmbH, D-63755 Alzenau (DE)
(72) Erfinder: Schönfeld, Reinhard, Dipl.-Ing., W-6466 Gründau 3 (DE); Hofmann, Jürgen, Dr. Dipl.-Chem., W-6482 Bad Orb (DE)

(56) Entgegenhaltungen:
- EP-A- 0 366 559
- FR-A- 2 438 724
- FR-A- 2 653 812

## Beschreibung

Die Erfindung betrifft einen mehrgeschossigen Baukörper für chemische Anlagen, insbesondere für Anlagen zur Herstellung pharmazeutischer Produkte, bestehend aus mehreren nebeneinander angeordneten Bausegmenten und den für den Zugang zu diesen Bausegmenten notwendigen Freiräumen, wobei die Bausegmente jeweils aus mehreren, übereinander angeordneten Räumen bestehen, die alle für die Herstellung der zu produzierenden Produkte erforderlichen Anlagenkomponenten enthalten, sowie mit Zugangsöffnungen versehen sind.

Üblicherweise werden zur Herstellung chemischer Stoffe Fabrikationsanlagen eingesetzt, die aus einem Baukörper bestehen, in dem die notwendigen Anlagenteile und Anlagenkomponenten fest mit dem Gebäude verbunden sind. Auch untereinander sind die Anlagenkomponenten über Rohrleitungen und andere Versorgungssysteme fest miteinander verbunden. Eingeschossige Bauwerke haben den Vorteil, daß sie billiger errichtet werden können und eine große Anpassungsfähigkeit an wechselnde Produktionsaufgaben aufweisen ("Die Technik", Heft, 1, 1970, Seite 13-17).

Beispielsweise aus der DE-PS 37 29 139 sind mehrgeschossige Baukörper bekannt, bei denen die Fertigungsstationen eines chemischen Produktionsprozesses in unterschiedlichen Geschossen untergebracht sind, wobei die Räume Öffnungen zum Materialtransport aufweisen.

Bei den bekannten Fabrikationsanlagen zur Herstellung chemischer Produkte ist jede Anlagenkomponente fest mit dem Gebäude und fest mit einem Versorgungs- und Entsorgungssystem verbunden. Notwendige Kapselungen, wie sie beispielsweise für toxische Stoffe erforderlich sind, werden fest installiert. Derartige Anlagen sind daher bei Produktwechseln wenig flexibel und unwirtschaftlich, da der Austausch von Anlagenkomponenten einen hohen Aufwand erfordert. Auch für die Versorgungs- und Entsorgungsleitungen werden aufwendige Spül- und Reinigungsvorgänge notwendig, um bei einem Produktwechsel einen hohen Reinheitsgrad der neu produzierten Stoffe zu erreichen.

Es war daher Aufgabe der vorliegenden Erfindung, einen mehrgeschossigen Baukörper für chemische Anlagen, insbesondere für Anlagen zur Herstellung pharmazeutischer Produkte zu entwickeln, bestehend aus mehreren nebeneinander angeordneten Bausegmenten und den für den Zugang zu diesen Bausegmenten notwendigen Freiräumen, wobei die Bausegmente jeweils aus mehreren, übereinander angeordneten Räumen bestehen, die alle für die Herstellung der zu produzierenden Produkte erforderlichen Anlagenkomponenten enthalten, sowie mit Zugangsöffnungen versehen sind. Dieser Baukörper sollte einen sehr flexiblen Produkt- oder Produktionswechsel mit wenig Aufwand an Personal und Zeit und eine einfache Reinigung der notwendigen Rohrleitungen, Apparaturen und gegebenenfalls auch der Räumlichkeiten, ermöglichen.

Diese Aufgabe wird erfindungsgemäß dadurch gelöst, daß zumindest ein Teil der Anlagenkomponenten mit den dazugehörigen Anschlüssen für die Medien- und Energieversorgung sowie für gebrauchte flüssige und gasförmige Stoffe und Kapselungen auf mobilen Gestellen untergebracht sind, die über die Zugangsöffnungen in und aus den Räumen transportiert werden,
daß der Baukörper neben den Bausegmenten für die Anlagenkomponenten ein oder mehrere mehrgeschossige Bausegmente enthält, in denen die Hilfseinrichtungen, wie Lüftung, Abluftreinigung, Energie- und Medienversorgung und Lösungsmittel- und Chemikalienaufbereitung, für den gesamten Baukörper untergebracht sind, wobei die Versorgungsleitungen innerhalb dieser Bausegmente senkrecht geführt und an waagrechte Ringleitungen angeschlossen sind, die etagenweise in den Räumen mit den Anlagenkomponeten angeordnet und über Kupplungen mit den Anlagenkomponeten verbunden sind.

Vorzugsweise sind die Entsorgungsleitungen für die gebrauchten flüssigen Stoffe innerhalb der Bausegmente senkrecht nach unten zu Räumen im untersten Geschoß verlegt, in denen Sammeltanks für Abwasser, gebrauchte Lösungsmittel und Chemikalien untergebracht sind.

Von Vorteil ist es, wenn die Räume der Bausegmente und die mobilen Gestelle in ihrer Größe normiert sind. Bewährt hat es sich, wenn die mobilen Gestelle mit Rädern versehen sind und über ausziehbare Schienen in die Räume ein- und ausgefahren werden können.

Die einzelnen chemischen Anlagen in den Bausegmenten sind ganz oder teilweise aus modulartigen mobilen Gestellen zusammengesetzt, die bestimmte Anlagenteile samt Anschlüsse enthalten, und bei Bedarf leicht ausgetauscht werden können, indem einzelne Gestelle mit den gewünschten Anlagenkomponenten aus den Räumen entfernt und durch andere ersetzt werden. Diese Modulausführung der Anlage kann sich auch auf die für die Produktion entscheidenden Anlagenkomponenten beschränken.

Die mobilen Gestelle sind so ausgeführt, daß die darin enthaltenen Anlagenteile komplett verrohrt und verschaltet sind. Die notwendigen Anschlüsse werden so angeordnet, daß eine einfache und schnelle Anbindung an die entsprechenden Ringleitungen und Verteiler möglich ist, beispielsweise über flexible Schlauchverbindungen und Schnellkupplungen oder über Steckkontakte.

Zum Ein- und Ausschleusen der Gestelle in oder aus den Einbaupositionen in den Räumen werden Rollhilfen verwendet. In der endgültigen Aufstellungsposition werden die Gestelle arretiert und mit dem Gebäude verbunden.

Die Vorteile des erfindungsgemäßen Baukörpers und der Anordnung der Anlagenkomponenten auf mobilen Gestellen bestehen im schnellen Austausch der Komponenten bei Reparaturen oder Umstellung der Produktion, in der einfachen Erweiterung der Verfahrensstufen durch Aufstellung von Zusatzkomponenten und in der leichten Überprüfungsmöglichkeit der Komponenten auf eventuelle Schäden.

Bei toxischen Stoffen oder der Beachtung hoher Produktreinheiten können die einzelnen Gestelle oder die Räume zusätzlich gekapselt sein, indem man Zusatzbarrieren bzw. Verkleidungen verwendet.

Die einzelnen Anlagen können senkrecht übereinander oder waagrecht nebeneinander im Baukörper untergebracht sein. Der Transport der Gestelle erfolgt über Krananlagen oder sonstige Transportvorrichtungen entweder von außerhalb des Baukörpers über entsprechende Zugangsöffnungen oder über einen Lichthof innerhalb des Baukörpers.

Die Abbildungen 1 und 2 zeigen schematisch ein Ausführungsbeispiel des erfindungsgemäßen Baukörpers im Querschnitt (Abbildung 1) und im Längsschnitt (Abbildung 2).

In einem der chemischen Anlage angepaßten Baukörper (1) werden mehrere in ihren Abmessungen gleichartige Bausegmente (2) so angeordnet, daß in der Mitte des Baukörpers (1) ein bis zum Dach hin offener Raum (3) entsteht. In diesen Bausegmenten (2) sind die Anlagenkomponenten (5) untergebracht, die für den jeweiligen chemischen Prozess benötigt werden. In ihnen werden alle chemischen und physikalischen Verfahrenschritte zur Herstellung des gewünschten Produktes durchgeführt.

Neben diesen Bausegmenten (2) für die Anlagenkomponeten sind weitere Bausegmente (4) für die Hilfseinrichtungen im Baukörper (1) vorhanden.

Die Hilfseinrichtungen dienen beispielsweise der Förderung von Chemikalien, der Abwassersammlung, der Lösungsmittelaufbereitung, der Medien- und Elektroversorgung und der Lüftung. Diese Hilfseinrichtungen bedienen den gesamten Baukörper(1).

Die Bausegmente (2) für die Anlagenkomponeten sind durch Decken (6) in einzelne Räume (7) unterteilt, die übereinander angeordnet vorzugsweise die gleiche Größe aufweisen. Diese Räume (7) enthalten in ihrer Gesamtheit die für die Herstellung des gewünschten chemischen Produkts notwendigen Anlagenkomponenten (5). Alle oder zumindest die wichtigsten Anlagenkomponenten (5) sind in mobilen Gestellen (8) untergebracht. Diese Gestelle (8) sind vorzugsweise mit Rollen (9) bzw. Rädern versehen und enthalten stets die Anlagenkomponenten (5) samt den notwendigen Anschlüssen.

Die Bausegmente (4) für die Hilfseinrichtungen enthalten senkrecht angeordnete Versorgungs- (10) und gegebenenfalls Entsorgungsleitungen (11), die etagenweise an waagrecht verlegte Ringleitungen (12) angeschlossen sind. Diese Anschlüsse erfolgen vorzugsweise mittels Schnellkupplungen (15), flexiblen Schlauchverbindungen oder Steckverbindungen. Die Entsorgungsleitungen (11) können auch innerhalb der Bausegmente (2) für die Anlagenkomponenten untergebracht sein. Sie führen dann zu Räumen (13) im untersten Geschoß des Bausegmentes (2), in denen Sammeltanks (14) für beispielsweise Abwasser, gebrauchte Lösungsmittel und gebrauchte Chemikalien untergebracht sind.

Das Ein- und Ausschleusen der mobilen Gestelle (8) über die Zugangsöffnungen (16) der einzelnen Räume (7) erfolgt vorzugsweise über Schienen (17).

Anlagenkomponenten (5), in denen toxische Stoffe gehandhabt werden, oder an deren Produkte hohe Reinheitsforderungen gestellt werden, erhalten eine zusätzliche Kapselung (18) aus vorzugsweise durchsichtigem Material, die über einen Anschluß (21) an das Abluftsystem angeschlossen ist, so daß ein Austreten von giftigen Stoffen unterbunden wird. Die Kapselung (18) kann Hantierungsöffnungen (19) aufweisen.

Das Einschleusen und Ausschleusen der mobilen Gestelle (8) in die Räume (7) bzw. aus den Räumen (7) erfolgt über Transportsysteme (20), die waagrecht und senkrecht verfahren werden können.

## Patentansprüche

1. Mehrgeschossiger Baukörper (1) für chemische Anlagen, insbesondere für Anlagen zur Herstellung pharmazeutischer Produkte, bestehend aus mehreren nebeneinander angeordneten Bausegmenten (2, 4) und den für den Zugang zu diesen Bausegmenten notwendigen Freiräumen (3), wobei
die Bausegmente (2) jeweils aus mehreren, übereinander angeordneten Räumen (7) bestehen, die alle für die Herstellung der zu produzierenden (5) Produkte erforderlichen Anlagenkomponenten, enthalten, sowie mit Zugangsöffnungen (16) versehen sind.
dadurch gekennzeichnet,
daß zumindest ein Teil der Anlagenkomponenten (5) mit den dazugehörigen Anschlüssen für Medien- und Energieversorgung sowie für gebrauchte flüssige und gasförmige Stoffe und Kapselungen auf mobilen Gestellen (8) untergebracht sind, die über die Zugangsöffnungen (16) in und aus den Räumen (7) transportierbar sind,
und daß der Baukörper (1) neben den Bausegmenten (2) für die Anlagenkomponenten ein oder mehrere mehrgeschossige Bausegmente (4) enthält, in denen die Hilfseinrichtungen, wie Lüftung, Abluftreinigung, Energie- und Medienversorgung und Lösungsmittelaufbereitung, für den gesamten Baukörper (1) untergebracht sind,
wobei Versorgungsleitungen (10) innerhalb dieser Bausegmente (4) für die Hilfseinrichtungen senkrecht geführt und an waagrechten Ringleitungen (12) angeschlossen sind, die etagenweise in den Räumen (7) mit den Anlagenkomponenten angeordnet und über Kupplungen (15) mit den Anlagenkomponeten (5) verbunden sind.

2. Baukörper nach Anspruch 1,
dadurch gekennzeichnet,
daß die Entsorgungsleitungen (11) für die gebrauchten flüssigen Stoffe innerhalb der Bausegmente (2) für die Anlagenkomponenten senkrecht nach unten zu Räumen (13) im untersten Geschoß verlegt sind, in denen Sammeltanks (14) für Abwasser, gebrauchte Lösungsmittel und Chemikalien untergebracht sind.

3. Baukörper nach Anspruch 1 oder 2,
dadurch gekennzeichnet,
daß die Räume (7) der Bausegmente (2) für die Anlagenkomponenten und die mobilen Gestelle (8) in ihrer Größe normiert sind.

4. Baukörper nach einem der vorhergehenden Ansprüche,
dadurch gekennzeichnet,
daß die mobilen Gestelle (8) mit Rädern (9) versehen sind und über ausziehbare Schienen (17) in die Räume (7) der Bausegmente (2) für die Anlagenkomponenten ein- und ausgefahren werden können.

## Claims

1. A multi-storey structural unit (1) for chemical plants, particularly for plants for manufacturing pharmaceutical products, comprising a number of adjacent segments (2, 4) and free spaces (3) necessary for access to these segments, the segments (2) each comprising a number of superposed rooms (7) containing all components (5) of the plant required for manufacturing the products and formed with access openings (16), characterised in that at least some of the components (5) and the associated connections for supplying media and energy or for used liquid and gaseous substances and casings are disposed on mobile stands (8), which are transportable through the openings (16) into and out of the rooms (7), and the structural unit (1), in addition to the segments (2) for the plant components, contains one or more multi-storey segments (4) for holding auxiliary equipment such as ventilation, waste air purification, energy and media supply and solvent preparation for the entire structural unit, and supply lines (10) for the auxiliary equipment are guided vertically inside the segments (4) and are connected to horizontal ring conduits (12) which are disposed at various levels in the rooms (7) containing the plant components (5) and are connected thereto by couplings (15).

2. A structural unit according to claim 1, characterised in that the discharge lines (11) for used liquid substances for the plant components inside the segments (2) are guided vertically downwards to rooms (13) in the lowest storey, where collecting tanks (14) for waste water, used solvent and chemicals are disposed.

3. A structural unit according to claim 1 or 2, characterised in that the rooms (7) in the segments (2) for the plant components and the mobile stands (8) are of standard size.

4. A structural unit according to any of the preceding claims, characterised in that the mobile stands (8) have wheels (9) and can be driven on extendable rails (17) into and out of the rooms (7) in the segments (2) for the plant components.

## Revendications

1. Ensemble structurel (1) à étages multiples pour des installations chimiques, en particulier pour des installations de fabrication de produits pharmaceutiques, qui consiste en plusieurs segments structurels (2, 4) disposés les uns à côté des autres et en espaces libres (3) nécessaires pour l'accès à ces segments structurels, dans lequel les segments structurels (2) sont formés respectivement de plusieurs espaces (7) disposés les uns au-dessus des autres qui renferment tous les composants d'installation nécessaires pour la fabrication des produits (5) ainsi que sont équipés d'orifices d'accès (16), caractérisé en ce qu'au moins une partie des composants de l'installation (5) est logée avec les branchements qui en font partie pour l'alimentation en milieux et en énergie ainsi que pour les substances utilisées liquides ou gazeuses et les boites sur des étagères (8) mobiles qui sont transportables par les ouvertures d'accès (16) dans et en dehors des espaces (7) et en ce que l'ensemble structurel (1) contient à côté des segments structurels (2) pour les composants de l'installation un ou plusieurs segments à plusieurs étages (4) sur lesquels sont installés les dispositifs auxiliaires comme l'aération, la purification de l'air évacué, l'alimentation en énergie et en milieux, et la préparation des solvants structurels (1) pour la totalité des ensembles pour lesquels les conduites d'alimentation (10) sont amenées perpendiculairement à l'intérieur de ces segments structurels (4) pour les dispositifs auxiliaires et son connectées à des conduites circulaires (12) horizontales qui sont disposées de manière étagée dans les espaces (7) avec les composants de l'installation et qui sont reliées par l'intermédiaire d'accouplements (15) aux composants de l'installation (5).

2. Ensemble structurel selon la revendication 1 caractérisé en ce que les conduites de décharge (11) pour les substances liquides usées sont transférées à l'intérieur des segments structurels (2) pour les composants de l'installation, perpendiculairement vers le bas vers des espaces (13) à l'étage plus inférieur, dans lesquels sont installés des réservoirs de recueil (14) pour les eaux usées, les solvants utilisés et les produits chimiques.

3. Ensemble structurel selon la revendication 1 ou la revendication 2, caractérisé en ce que les espaces (7) des segments structurels (2) pour les composants de l'installation et les étagères mobiles (8) sont normalisées dans leur taille.

4. Ensemble structurel selon l'une des revendications précédentes caractérisé en ce que les étagères mobiles (8) sont pourvues de roues (9) et par l'intermédiaire de rails extensibles (17) peuvent être entrées et sorties dans les espaces (7) des segments structurels (2) pour les composants de l'installation.
